# EUROPÄISCHE PATENTSCHRIFT

(11) **EP 2 716 854 B1**
(45) Veröffentlichungstag und Bekanntmachung des Hinweises auf die Patenterteilung: **05.08.2020**
(21) Anmeldenummer: 13004167.6
(22) Anmeldetag: 23.08.2013
(51) Int. Cl.: E06B 9/171

(54) **Rollladen und Panzeranbindungsmodul dafür**
Roller shutter and corresponding connection module to the shutter element
Volet roulant et module de rattachement au tablier correspondant

(30) Priorität: 04.10.2012 DE 102012019435
(43) Veröffentlichungstag der Anmeldung: 09.04.2014
(73) Patentinhaber: ROMA KG, 89331 Burgau (DE)
(72) Erfinder: Schiller, Hermann, 89367 Waldstetten (DE); Reuß, Torsten, 73265 Dettingen unter Teck (DE)
(74) Vertreter: Patentanwälte Munk

(56) Entgegenhaltungen:
- EP-A2- 1 028 224
- DE-U1-202011 105 244
- DE-U1-202011 106 991

## Beschreibung

Die Erfindung betrifft einen Rollladen gemäß dem Oberbegriff des Anspruchs 14, sowie ein Panzeranbindungsmodul für einen solchen Rollladen gemäß dem Oberbegriff des Anspruchs 1.

In neuerer Zeit geht der Trend bei Rollläden zu immer kleineren Einbauräumen, in die die Rollladenwickelwellen einzubauen sind, und damit einhergehen zu immer schmaleren Revisionsöffnungen, durch die die Wickelwelle in den jeweiligen Einbauraum einzubauen ist und im Wartungsfall Zugriff auf die Wickelwelle besteht. Der Einbauraum kann dabei bei gattungsgemäßen Rollläden, die als Aufsatz- oder Vorbaurollläden ausgebildet sind, ein Rollladenkasten sein, häufig aber auch ein gebäudeseitig vorgesehener Einbauschacht für den Rollladen oder ein in einem solchen Einbauschacht eingebauter Rollladenkasten.

Die Gründe für die beengten Raumverhältnisse sind dabei hauptsächlich architektonischer Natur und/oder hängen mit dem Bestreben, Wärmebrücken zu vermeiden oder zu beseitigen, zusammen.

So sind im Altbaubestand häufig Wickelwellen-Einbauräume vorhanden, die sich einerseits mit einer Revisionsklappe zum Innenraum hin öffnen und andererseits mit einem Durchtrittsschlitz für den Außenbehang zur Gebäudeaußenseite hin und so eine Kältebrücke darstellen, die durch Ausschäumen oder das Einbringen eines Rollladenkastens aus Styropor oder dergleichen in den Einbauraum beseitigt werden soll, wobei sich dann trotz der Verwendung von enger wickelnden Behängen der Einbauraum entsprechend verkleinert und oft auch die Revisionsöffnung schmaler wird.

Im Neubaubereich werden dagegen diese prinzipbedingt vorhandenen Kältebrücken bereits im Vorneherein vermieden, indem Rollläden verwendet werden, deren Revisionsöffnung sich auf der Gebäudeaußenseite befindet, so dass keine durchgehende Verbindung zwischen Gebäudeinnenraum und der Gebäudeaußenseite durch den Einbauraum der Wickelwelle hindurch besteht. Gleichzeitig ist hier ein Überstehen des Wickelwellenkastens über die Außenfassade des Gebäudes aus architektonischen Gründen unerwünscht, so dass die Breite des für den Wickelwelleneinbauraum zur Verfügung stehenden Platzes auf die Breite der Mauerlaibung vom Fenster bis zur Außenfassadenoberfläche beschränkt ist, wobei die Außenseite des Rollladenkastens in den meisten Fällen noch überputzt werden muss oder durch eine relativ starke Betonwand eines fassadenintegrierten Einbauschachts gebildet wird.

Bei gattungsgemäßen Rollläden mit Außenrevision haben sich dabei besonders sogenannte Rechtsroller durchgesetzt, d. h. Rollläden, bei denen der Behang zur Gebäudeaußenseite hin von der Wickelwelle abgewickelt wird. Die Wickelwelle befindet sich also weiter zum Gebäudeinneren hin in ihrem Einbauraum als die Behangebene, in der der Behang aufzieh- und ablassbar ist. Für die Revisionsöffnung steht damit lediglich das durch die Mauerdicke vor dem Fenster bestimmte Maß zwischen der Fensteraußenoberfläche und der Behangebene zur Verfügung.

Bei gattungsgemäßen Rollläden der vorstehend beschriebenen Ausführungen ist es daher schwierig, oft sogar unmöglich, die Wickelwelle mit vollständig aufgewickeltem Behang durch die Revisionsöffnung hindurch in den Wickelwelleneinbauraum einzuführen oder sie daraus zu entnehmen.

Die Wickelwelle muss also leer, d. h. bei abgelassenem Behang ein- und ausgebaut werden. Dazu wird die Verbindung von Wickelwelle und Rollladenbehang gelöst, welche üblicherweise aus einer Kette gelenkig miteinander verbundener Glieder mit in etwa dem Querschnitt der Behanglamellen bzw. -panzerstäbe besteht, die wickelwellenseitig einen an der Wickelwelle aufgeschraubten Flansch oder Wickelwellenaufsatz aufweist. Im Servicefall wird also der Behang in die Führungsschienen abgewickelt und dann mittels langer Schraubenzieher oder dergleichen versucht, durch die Revisionsöffnung hindurch die Verschraubung der Panzeranbindung an der Wickelwelle zu lösen, um dann die leere Wickelwelle durch die Revisionsöffnung hindurch entnehmen zu können. Dieses Vorgehen ist jedoch äußerst mühselig, da das Ansetzen eines langen Schraubenziehers oder eines ähnlichen Werkzeugs durch die Revisionsöffnung hindurch an der wickelwellenseitigen Verschraubung und das Lösen dieser Verschraubung alles andere als einfach ist. Beim Einbau eines solchen Rollladens wird dagegen die Wickelwelle bei abgewickeltem Behang in den Einbauraum eingebaut, wobei dann anschließend wie im Servicefall die Verschraubung der Behang- bzw. Panzeranbindung an der Wickelwelle erfolgen muss, wobei der abgewickelte Behang von einem zweiten Monteur z. B. mit einer Hilfskonstruktion oder dergleichen während des Verschraubens mit der Wickelwelle gehalten werden muss.

Aus der europäischen Patentanmeldung EP 2 022 927 A1 ist bereits ein Panzeranbindungsmodul bekannt, bei dem ein Behangträgerglied mit einem Einhängkanal zum Einhängen der obersten Behanglamelle mit ihrem oberseitigem Hakenprofilabschnitt über zwei im Querschnitt im Wesentlichen den Behanglamellen nachempfunden geformte Verbindungsglieder mit einem die Wickelwelle ringförmig umschließenden Wickelwellenaufsatz verbunden ist. Der Wickelwellenaufsatz ist dabei in zwei Ringhälften geteilt, wobei die eine Hälfte bei ausgebauter Wickelwelle an der Wickelwelle aufgeschraubt werden kann und somit den eigentlichen Wickelwellenaufsatz, an dem das Panzeranbindungsmodul mit der Wickelwelle verbunden ist, bildet. Die andere Ringhälfte ist dagegen über verschiedene Schlitzholme und Gelenke mit dem Behangträgerglied und dem an das Behangträgerglied anschließenden Verbindungsglied vormontiert. Die zweite Ringhälfte weist dabei an ihren der ersten Ringhälfte zugewandten freien Enden Einhängkanäle auf, mit denen sie in Wickelwellenlängsrichtung, welche der Behangquerrichtung entspricht, auf entsprechende Vorsprünge an den freien Enden der ersten Ringhälfte aufgeschoben werden kann. Die Verbindung kann also durch Verschieben der zweiten Ringhälfte gegenüber der an der Wickelwelle festgehaltenen ersten Ringhälfte in Behangquerrichtung auch bei an der obersten Behanglamelle eingehängten Behangträgerglied gelöst werden, da das Behangträgerglied auf der obersten Behanglamelle in Behangquerrichtung quer verschieblich aufgenommen ist.

Im Servicefall muss jedoch durch die Revisionsöffnung hindurch noch zumindest eine Schraube gelöst werden, die die beiden Ringhälften zusammenhält. Zudem ist eine relativ massive Konstruktion der Panzeranbindung nötig, um hier die für die Verschiebung in Behangquerrichtung und das Lösen der Einhängung der an der Wickelwelle befestigten ersten Ringhälfte nötige Steifigkeit zu verleihen. Ob mit dieser Konstruktion ein Einhängen der zweiten Ringhälfte an der an der Wickelwelle vormontierten ersten Ringhälfte auch bei in einen engen Einbauraum leer eingebauten Wickelwelle gelingt ist zweifelhaft und dürfte zumindest nicht einfach zu bewerkstelligen sein.

Die europäische Patentanmeldung EP 1 028 224 A2 zeigt ein Panzeranbindungsmodul mit einem an der Oberseite des Rollladenbehangs anbringbaren Behangträgerglied, einem an der Wickelwelle befestigbaren Wickelwellenaufsatz, sowie mit einer den Wickelwellenaufsatz mit dem Behangträgerglied verbindende Anzahl Verbindungsglieder. Die Montage der Verbindungsglieder aneinander, sowie des Behangträgerglieds mit dem nächstoberen Verbindungsglied erfolgt über Bolzen und Seitenplatten. Der dortige Aufbau verhindert zur Einbruchssicherung ein Hochschieben des Behangs. Eine Lösbarkeit des geschlossenen Montageverschlusses bei vormontierten Rollläden ist dementsprechend nicht vorgesehen.

Die deutsche Gebrauchsmusterschrift DE 20 2011 106 991 U1 offenbart ein Panzeranbindungsmodul, welches als Kette gelenkig miteinander verbundener Glieder ausgebildet ist. Dabei sind an den Gelenken zwischen den Gliedern des Panzeranbindungsmoduls eindrückbare Passstifte bereits vormontiert, die einen Montageverschluss bilden, der nach dem Eindrücken der Passstifte bei der Endmontage die Glieder des Panzeranbindungsmoduls unlösbar miteinander verbindet und diese zusammenhält. Zum Abmontieren des Behangs im Servicefall weist das zur Befestigung an der Wickelwelle vorgesehene Endglied des Panzeranbindungsmoduls eine spezielle, lösbare Befestigungseinrichtung auf, die Ausnehmungen an der Wickelwelle hintergreift. Dabei muss ebenfalls durch die Revisionsöffnung hindurch die direkt an der Wickelwelle vorgesehene Befestigungseinrichtung der Panzeranbindung gelöst werden.

Eine alternative Bauweise des Panzeranbindungsmoduls, bei der anstatt gelenkig miteinander verbundener Glieder eine biegsame Bandstahlfeder als Panzeranbindungsmoduls zum Einsatz kommt, zeigt die deutsche Patentanmeldung DE 10 2004 003 067 A1. Das in der DE 10 2004 003 067 A1 gezeigte Panzeranbindungsmodul besteht im Wesentlichen aus einer biegsamen Bandstahlfeder, die einenends an der Wickelwelle befestigt ist, und einem auf den obersten Behangstab aufgesetzten Behangträgerglied, in das die an der Wickelwelle befestigte Bandstahlfeder mit ihrem unterseitigen Haken ein- und auch wieder ausgehängt werden kann. Zum Sichern der Befestigung der Bandstahlfeder an dem Behangträgerglied kann dann ein Schieberelement auf das freie, den Einhänghaken bildende Ende der Bandstahlfeder aufgeschoben werden, so dass die Verbindung werkzeugfrei schließbar und wieder lösbar ist.

Ein einstückiges Panzeranbindungsmodul zeigt die japanische Patentanmeldung JP 101 31 646 A, wobei hier jedoch eine speziell an das Panzeranbindungsmodul angepasste Wickelwelle vorgesehen ist.

Die deutsche Gebrauchsmusterschrift DE 20 2011 105 244 U1 offenbart ein gattungsgemäßes Panzeranbindungsmodul mit einem Montageverschluss mit zwei Montagegliedern, die ein Verschieben des unteren Montageglieds bei vormontiertem Zustand des Rollladens zulassen und möglicherweise auch ein Schließen bzw. Lösen des Montageverschlusses.

Hiervon ausgehend liegt der vorliegenden Erfindung die Aufgabe zugrunde, ein Panzeranbindungsmodul der gattungsgemäßen Art derart weiter zu bilden, dass

Montage und Wartung des Rollladens vereinfacht wird und einen mit solchen Panzeranbindungsmodulen ausgestatteten Rollladen bereit zu stellen.

Diese Aufgabe wird bezüglich des Panzeranbindungsmoduls mit den Merkmal des Anspruchs 1 gelöst, bezüglich des Rollladens mit den Merkmalen des Anspruchs 14.

Bei einem erfindungsgemäßen Panzeranbindungsmodul schließt der Wickelwellenaufsatz an eines der Verbindungsglieder an, ebenso das Behangträgerglied. Zwei benachbarte Verbindungsglieder oder bevorzugt das Behangträgerglied und das benachbarte, an das Behangträgerglied anschließende Verbindungsglied bilden ein wickelwellenseitiges und ein behangseitiges Montageglied eines Montageverschlusses, der in seinem nicht verschlossenem Zustand bei vormontiertem Rollladen schließbar ist, bevorzugt werkzeugfrei schließbar ist. Vormontierter Rollladen heißt bei abgewickeltem, stehendem Rollladenbehang, im Einbauraum angebrachter Wickelwelle, an der Wickelwelle befestigtem Wickelwellenaufsatz und an der Oberseite des Rollladenbehangs angebrachtem Behangträgerglied.

Der geschlossene Montageverschluss ist dabei in dem vormontierten Zustand des Rollladens (abgewickelter, vorzugsweise stehender Rollladenbehang, im Einbauraum angebrachte Wickelwelle, an der Wickelwelle befestigter Wickelwellenaufsatz und an der Oberseite des Rollladenbehangs angebrachtes Behangträgerglied) lösbar, insbesondere werkzeugfrei lösbar, so dass sich im Servicefall die Verbindung des Rollladenbehangs mit der Wickelwelle an dem Montageverschluss auch wieder lösen lässt, um die leere Wickelwelle aus dem Wickelwelleneinbauraum entnehmen zu können. Dabei weist ferner das Behangträgerglied einen zum in Behangquerrichtung verschieblichen Anbringen an einem oberseitigen Hakenkanal einer obersten Behanglamelle ausgeformten Einhängkanal auf, um dem Monteur die Möglichkeit zu geben, das mit Einhängkanal verbundene untere Montageglied in Behangquerrichtung gegenüber dem oberen Montageglied zu verschieben. Gleichzeitig sind die Montageglieder, also bevorzugt das Behangträgerglied und das daran oberseitig anschließende Verbindungsglied so geformt, dass sie in dem vormontieren Zustand des Rollladens ein Verschieben des unteren Montageglieds gegenüber dem oberen Montageglied zwischen einer Montagestellung, in der sich die Montageglieder verschließen lassen, und einer Demontagestellung, in der die Montageglieder in Behangquerrichtung voneinander beabstandet sind, zulassen.

Die beiden Montageglieder komplementieren sich dabei bei geschlossenem Montageverschluss erfindungsgemäß zu einer in Seitenansicht in Behangquerrichtung flachen, tragflügelartig geschwungenen oder ebenen, und in Draufsicht in etwa viereckigen Form, in anderen Worten zu einer Form, die ein Verbindungsglied oder der an den Einhängkanal anschließende Abschnitt eines Behangträgerglieds bekannter Panzeranbindungsmodule aufweisen. Die beiden Montageglieder komplementieren sich also bei geschlossenem Montageverschluss zu einer Form, die im Querschnitt in etwa dem Querschnitt einer Behanglamelle entspricht und daher zur Anlage an der Wickelwelle geeignet ist.

Weiterhin erfidnugnsgemäß weisen die beiden Montageglieder dabei sich bei in Montagestellung befindlichen Behangträgerglied überlappende Formschlussabschnitte auf, die mit entsprechenden Rastverbindungselemente versehen sind, um die Formschlussabschnitte zu der vorstehend beschriebenen Form zusammen zu klipsen.

Dadurch, dass die Teilung bzw. der Montageverschluss des Panzeranbindungsmoduls von der Wickelwelle weg in Richtung zum oberen Ende des abgewickelten, stehenden Rollladenbehangs hin verlagert ist, muss der Montageverschluss nicht direkt an der sich im leer eingebauten Zustand weit im Einbauraum befindenden Wickelwelle geschlossen werden, sondern gelangt näher an die Revisionsöffnung und damit in besseren Zugriff für einen Monteur, der eine leer in den Einbauraum eingebaute Wickelwelle mit dem abgewickelten Behang verbinden will. Damit eignet sich das Panzeranbindungsmodul besonders für Rollläden, die bei beengten Raumverhältnissen eingebaut werden sollen, respektive für Rollläden, die eine schmale Revisionsöffnung aufweisen und insbesondere eine so schmale Revisionsöffnung, dass ein aus Wickelwelle mit dem darauf aufgewickeltem Behang gebildeter Ballen nicht hindurch passen würde. Bevorzugt ist der Montageverschluss dabei zwischen dem als unteres Montageglied dienenden Behangträgerglied und dem dazu benachbarten, als oberes Montageglied dienenden Verbindungsglied ausgebildet, weil sich diese beiden Glieder am nächsten an der Revisionsöffnung und damit am besten in Zugriff befinden.

Dadurch, dass sich der Montageverschluss zwischen zwei benachbarten Verbindungsgliedern oder zwischen dem Behangträgerglied und dem dazu benachbarten Verbindungsglied befindet, kann zudem die Beweglichkeit des Anschlusses des Wickelwellenaufsatzes an das oberste (oder auch einzige) der Anzahl Verbindungsglieder für die Betätigung des Montageverschlusses genutzt werden. Eine aufwendige Aussteifung der Gliederkette des Panzeranbindungsmoduls ist dabei nicht nötig, da sich der Montageverschluss nicht an der Wickelwelle, sondern in näherem Zugriff für einen Monteur befindet. Das Panzeranbindungsmodul kann daher gewichtsmäßig und konstruktiv relativ leicht und einfach ausgestaltet sein.

Besonders vorteilhaft ist es im Sinne erhöhter Montagefreundlichkeit, wenn der Montageverschluss zum Öffnen und Schließen per Hand ausgebildet ist und in Zugriff per Hand steht, also werkzeugfrei zu öffnen und zu schließen ist.

Einen zum Schließen und Öffnen des Montageverschlusses nutzbaren Bewegungsfreiheitsgrad bei gleichzeitig guter Führung der Bewegung erhält man, wenn der Anschluss des Wickelwellenaufsatzes an sein benachbartes Verbindungsglied drehgelenkig um eine im am Rollladen montieren Zustand des Panzeranbindungsmoduls zu einer Wickelwellenachse parallele Drehachse ausgebildet ist. Der durch den drehgelenkigen Anschluss bereitgestellte, einzige Bewegungsfreiheitsgrad des an den Wickelwellenaufsatz angeschlossenen Verbindungsglieds gegenüber dem Wickelwellenaufaufsatz um die zur Wickelwellenachse parallele Drehachse kann dann dazu genutzt werden, das wickelwellenseitige, also obere Montageglied durch Verdrehen um diese Drehachse in oder außer Eingriff mit dem behangseitigem, also unteren Montageglied zu bringen, insbesondere in Zusammenwirken mit oder in Abfolge nach dem vorzugsweise vorgesehenen Verschiebefreiheitsgrad des behangseitigen Montageglieds gegenüber dem wickelwellenseitig verschiebefest angebrachten, oberen Montageglied.

Vorteilhaft kann auch das Behangträgerglied an seinem benachbarten Verbindungsglied drehgelenkig um eine weitere, im am Rollladen montierten Zustand des Panzeranbindungsmoduls zur Wickelwellenachse parallele Drehachse angeschlossen sein, so dass sich auch dieser Drehfreiheitsgrad für das Öffnen und Schließen des Montageverschlusses bzw. für die möglichst einfache konkrete körperliche Gestaltung des Montageverschlusses nutzen lässt, wenn der Montageverschluss von zwei Verbindungsgliedern gebildet wird. Sind sowohl der Wickelwellenaufsatz als auch das Behangträgerglied drehgelenkig an ihre Nachbarverbindungsglieder angeschlossen, so lassen sich die die Montageglieder bildenden Verbindungsglieder jeweils um eine andere, zur Wickelwellenachse parallele Drehachse bewegen, also zueinander verschwenken. Befindet sich der Montageverschluss dagegen zwischen Behangträgerglied und der daran anschließendem Verbindungsglied bzw. wird von diesen beiden als oberstes und unteres Montageglied dienenden Gliedern gebildet, so können die drehgelenkige Verbindung des Wickelwellenaufsatzes mit dem benachbarten Verbindungsglied und mögliche weitere drehgelenkige Verbindungen aufeinander folgender Verbindungsglieder jeweils als Drehachse dienen, um die herum das oberseitige Montageglied gegenüber dem nur im beschränkten Maße um eine in Behangquerrichtung verlaufende Schwenkachse schwenkbaren unterseitigen Montageglied verdreht werden kann.

Das wickelwellenseitige Montageglied und das behangseitige Montageglied weisen dabei bevorzugt jeweils Formschlussabschnitte auf, die so ausgebildet sind, dass sie bei geöffnetem Montageverschluss durch Verdrehen zumindest eines der Montageglieder um zumindest eine der Drehachsen in Eingriff miteinander bringbar sind. Es wäre auch denkbar, dass die Formschlussabschnitte so ausgeformt sind, dass sie bei geöffnetem Montageverschluss durch Verdrehen zumindest der Montageglieder um zumindest eine der Drehachsen in eine Stellung bringbar sind, in der sie sich zu einer zum Einschieben eines zusätzlichen Verschlussgliedes geeigneten Aufnahme ergänzen. Alternativ dazu wäre es auch denkbar, die Formschlussabschnitte so auszubilden, dass sie durch Verschieben des durch das quer verschieblich am Behang aufgenommene Behangträgerglied oder ein daran hängendes Verbindungsglied gebildeten unteren Montageglieds in Eingriff miteinander gebracht werden können. Beispielsweise wäre es denkbar, am unteren Montageglied in Behangquerrichtung vorstehende Einschublaschen vorzusehen, die in entsprechende Höhlungen in dem im Regelfall mit einem in etwa Behanglamelle entsprechenden Querschnitt ausgebildeten oberen Montageglied einschiebar sind. Weiterhin wäre es denkbar, die Formschlussabschnitte so auszubilden, dass sie oder die beiden Montageglieder insgesamt von einer zusätzlichen Spanneinrichtung umgriffen und beispielsweise mittels Exzenter an der Spanneinrichtung zusammengespannt werden können.

Bei der Weiterbildung mit Formschlussabschnitten an den Montagegliedern, die sich bei deckungsgleicher Stellung zu einer zum Einschieben eines Verschlussglieds geeigneten Aufnahme komplementieren wäre es beispielsweise denkbar, an der Unterseite des oberen Montageglieds und an der Oberseite des unteren Montageglieds jeweils eine in Behangquerrichtung laufende Reihe im geschlossenen Zustand miteinander fluchtenden Gelenkaugen vorzusehen, wie dies bei den üblichen Panzeranbindungen auch jetzt schon üblich ist, um die Panzeranbindungsglieder drehgelenkig miteinander zu verbinden. Anders als bei diesen drehgelenkigen Verbindungen könnte dabei der in die miteinander fluchtenden Gelenkaugen eingeschobene bzw. einzuschiebende Scharnierbolzen einen bevorzugt per Hand ergreifbaren Griffabschnitt aufweisen und in Behangquerrichtung aus den fluchtenden Gelenkaugen per Zug an dem Griffabschnitt herausziehbar sein. Der Scharnierbolzen könnte dabei auf der dem Griffabschnitt gegenüberliegenden Seite beispielsweise über einen Sicherungssplint gegen unbeabsichtigtes Herausfallen gesichert sein, welcher wiederum bevorzugt mit einem per Hand ergreifbaren Griffabschnitt versehen und betätigtbar ist.

Die komplementären Formschlussabschnitte könnten auch als an den beiden Montagegliedern vorgesehene Nutabschnitte ausgebildet sein, die im geschlossenen Zustand des Montageverschlusses oder in einem fluchtenden Zustand vor dem Schließen des Montageverschlusses aneinander anschließen und insgesamt eine sich über beide Montageglieder ersteckende Nut umgrenzen, in die im geschlossenen Zustand des Montageverschlusses eine Passfeder eingeschoben ist, welche an einem bevorzugt per Hand ergreifbaren Griffabschnitt bevorzugt in Behangquerrichtung aus der Nut herausziehbar ist.

Bei diesen Varianten ist jedoch entweder ein sich selbsttätigtes Lösen des weiteren Verschlussglieds, also des per Hand entnehmbaren Scharnierbolzens oder der Passfeder zu befürchten, falls die Passung mit zu viel Spiel ausgestattet ist, oder, falls die Passung enger ausgelegt ist, um dies zu Verhindern, dass sich das zusätzliche Verschlussglied nur schwer oder gar nicht per Hand aus der Passung lösen lässt.

Bevorzugt ist daher eine Weiterbildung der Erfindung, bei der die Formschlussabschnitte der beiden Montageglieder bei geschlossenem Montageverschluss miteinander im Eingriff stehen und zum Lösen des Montageverschlusses durch Verdrehen zumindest eines der Montageglieder gegenüber dem anderen Montageglied außer Eingriff miteinander bringbar sind und durch Verdrehen zumindest eines der Montageglieder gegenüber dem anderen Montageglied in entgegengesetzter Richtung bei geöffnetem Montageverschluss in Eingriff miteinander bringbar sind. Die Formschlussabschnitte an den Montagegliedern bilden somit im geschlossenen Zustand des Montageverschlusses eine formschlüssige Verbindung der beiden Montageglieder miteinander und somit den Montageverschluss, ohne dass weitere Verschlussglieder nötig wären.

Je nach dem, ob der Montageverschluss durch zwei benachbarte Verbindungsglieder oder durch das Behangträgerglied und das daran anschließenden Verbindungsglied gebildet ist schließt an diese komplementierte Form ober- und unterseitig eine Reihe Gelenkaugen angeformt an oder nur oberseitig, wobei unterseitig dann der zum Einhängen mit dem oberseitigen Hakenkanal der oberen Behanglamelle vorgesehene Einhängkanal des Behangträgerglieds angeformt oder befestigt ist. Das obere Montageglied weist also oberseitig bevorzugt eine Reihe Gelenkaugen auf, an der es um eine zur Wickelwelle parallele Drehachse an dem mit einer entsprechenden komplementären Reihe von Gelenkaugen versehenen Wickelwellenaufsatz, oder im Falle eines zwischen geschalteten weiteren Verbindungsglieds mit diesem Verbindungsglied drehgelenkig verbunden ist. Das unterseitige Montageglied kann an seiner Unterseite ebenfalls eine Reihe von Gelenkaugen aufweisen, um gelenkig mit dem Behangträgerglied verbunden zu werden, oder mit einem weiteren, zwischengeschalteten Verbindungsglied. In der bevorzugten Ausführungsform ist das unterseitige Montageglied jedoch das Behangträgerglied, so dass an die sich bei Verschluss des Montageverschlusses bildende Form unterseitig direkt der Einhängkanal anschließen kann.

An zumindest einem der beiden Montageglieder kann eine Anzahl zum anderen Montageglied hin vorspringender Rastzapfen vorgesehen sein und an dem anderen Montageglied eine der Anzahl Rastzapfen zugeordnete Anzahl Rastaufnahmen, in die die Rastzapfen bei geschlossenem Montageverschluss gegentauchen. Die Anzahl Rastzapfen und die zugeordnete Anzahl Rastaufnahmen muss dabei so ausgelegt sein, dass sich die den Montageverschluss bildende Rastverbindung durch Verschwenken eines oder beider Montageglieder um eine zur Wickelwellenachse parallelen Drehachse schließen und vorzugsweise auch wieder lösen lässt, sich jedoch nicht selbsttätig löst.

Als besonders zuverlässig in dieser Hinsicht hat sich dabei eine Form der den Formschluss zwischen den beiden Montagegliedern bewirkenden Formschlussabschnitte erwiesen, bei der ein Formschlussabschnitt an einem der beiden Montageglieder eine sich bevorzugt in Behangquerrichtung erstreckende Nut eingeformt hat und einer der Formschlussabschnitte an dem anderen Montageglied als ein sich bevorzugt in Behangquerrichtung erstreckender, bei geschlossenem Montageverschluss verrasteter oder eingepasster zum Lösen des Montageverschlusses um die Drehachse aussschwenkbarer Rast- und Passfederabschnitt ausgebildet ist.

Die Nut kann das jeweilige Montageglied dabei in Richtung des beim Verschließen einschwenkenden, anderen Montageglieds vollständig durchdringen, so dass es die Nut U-förmig umgebende Abschnitte aufweist. Das andere Montageglied kann dabei eine ähnliche, U-Form aufweisen, wobei der eine U-Schenkel als Basisabschnitt über einen randseitigen Verbindungsabschnitt mit dem von dem randseitigen Verbindungsabschnitt in Behangquerrichtung vorstehenden Passfederabschnitt verbunden ist. Zwischen dem Basisabschnitt und dem Passfederabschnitt wird also auch an diesem Montageglied auf Höhe des Randverbindungsabschnitts eine Nut ausgeformt, in die ein Schenkel eines U-förmig die Nut am ersten Montageglied umgebender Abschnitts eingreift. Auch dieser U-Schenkel kann als Passfeder oder Rastfederabschnitt ausgebildet sein.

Die beiden vorzugsweise in Behangquerrichtung verlaufenden, die Nut an ihren beiden Längsseiten begrenzenden Abschnitte (der Basisabschnitt und der Pass- oder Rastfederabschnitt) können dabei an einem oder an beiden Montagegliedern alternativ oder ergänzend zu der Verbindung über den Seitenrandabschnitt auch über ein Bodenabschnitt verbunden sein, der einen Nutgrund für die Pass- oder Rastnut bildet. Der Bodenabschnitt kann sich dabei über die gesamte Länge der Pass- oder Rastnut erstrecken oder nur über einen Teilbereich und definiert eine Richtung, in der die Verdrehung der beiden Montageglieder zueinander auszuführen ist, um den Montageverschluss zu verschließen bzw. zu lösen. Gleichzeitig bildet der Bodenabschnitt auch eine Unterstützung, die ein Auseinanderfallen der beiden Montageglieder in einem nicht miteinander verklipsten Zustand bei in Behangqerrichtung in Montagestellung gebrachtem Behangträgerglied verhindert. Sollte sich die Verbindung also während des Betriebs des Rollladens, insbesondere kurz vor oder nach Erreichen der vollständig abgelassenen Stellung des Rollladenbehangs einmal unabsichtlich lösen, so verbleiben die beiden Montageglieder in einer Stellung, in der sich der Montageverschluss selbsttätig wieder schließt, wenn der Rollladenbehang wieder aufgezogen wird.

Im diesen Sinne ist es also vorteilhaft, wenn an beiden Montagegliedern jeweils eine sich in Behangquerrichtung erstreckende Nut ausgebildet ist und ein zur Nut am anderen Montageglied passender Rast- oder Passfederabschnitt, welcher über einen die jeweilige Nut übergreifenden Seitenrandabschnitt und/oder Bodenabschnitt mit einem Basisabschnitt auf der dem Rast- oder Passfederabschnitt gegenüberliegenden Seite der Nut verbunden ist. Je nachdem, ob es sich bei dem jeweiligen Montageglied um eines der Verbindungsglieder oder um das Behangträgerglied handelt kann der Basisabschnitt dabei entweder an den Behangeinhängkanal anschließen oder an seiner dem anderen Montageglied abgewandten Seite mit einer Reihe von Gelenkaugen versehen sein.

Weitere vorteilhafte Maßnahmen dienen ebenfalls der Verhinderung eines Auseinanderfallens der beiden Montageglieder, wenn sich diese ungewollt öffnen. So kann an zumindest einer in oder entgegen der Behangaufzugsrichtung weisenden, der Nut zugewandten und als Nutflanke vorgesehenen Seitenfläche des Basisabschnitts zumindest eines der beiden Montageglieder eine sich zum Passfederabschnitt dies Montageglieds hin öffnende Rastausnahme eingeformt sein und an einer der Rastausnahme zugewandten, zur Anlage an der Seitenfläche mit der Rastausnahme vorgesehenen Seitenfläche des Passfederabschnitts des anderen Montageglieds ein zur Rastausnahme hin vorstehender Rastvorsprung. Der Rastvorsprung gelangt somit beim Verschließen des Montageverschlusses in Eingriff hinter einer Hinterschneidung der Rastausnahme und verhindert somit ein selbsttätiges Lösen des Montageverschlusses. Die Rastausnahme kann dabei als sich nicht nur zum Passfederabschnitt des anderen Montageglieds hin öffnende, sondern sich auch zur entgegen der Drehrichtung beim Verschließen gelegenen Seite des anderen Montageglieds hin öffnende Rastausnahme, beispielsweise in Form einer Ecknut, ausgebildet sein, in der der Rastvorsprung des anderen Montageglieds im montierten Zustand an einer Hinterschneidung der Ecknut auf der in Drehrichtung beim Lösen gelegenen Seite anliegt.

Weiterhin kann an zumindest einer in oder entgegen der Aufwickelrichtung, also der Richtung, in der das Panzeranbindungsmodul auf die Wickelwelle aufgewickelt wird, weisenden Seitenfläche des Rast- oder Passfederabschnitts zumindest eines der beiden Montageglieder eine in oder entgegen der Behangaufzugsrichtung über eine Seitenbegrenzung des Rast- oder Passfederabschnitts vorstehende Lasche an einer in Drehrichtung beim Lösen vorgesehenen Seite ausgebildet sein, die sich nicht über die gesamte Breite des Montageglieds zwischen der in Drehrichtung beim Lösen und der in Drehrichtung beim Schließen gelegenen Seite des Passferderabschnitts erstrecken muss, sondern sich auch auf einen kleineren Breitenabschnitt im Bereich der in Drehrichtung beim Lösen gelegenen Seite des Montageabschnitts beschränken kann. Die Lasche kann dann in einer die Lasche bei geschlossenem Montageverschluss aufnehmenden Ausnehmung am anderen Montageglied in Behangquerrichtung gehalten sein.

Weiterhin kann an zumindest einer in oder entgegen der Aufwickelrichtung verlaufenden Außenseite zumindest eines der beiden Montageglieder eine an dem Rast- oder Passfederabschnitt des anderen Montageglieds anliegende Stützrippe über eine Seitenwand der Nut vorstehen und dadurch das andere Montageglied an seinem Rast- und Passfederabschnitt in Behangquerrichtung abstützen.

Ein erfindungsgemäßer Rollladen mit einem an einer Wickelwelle aufgehängten Rollladenbehang, der durch Auf- und Abrollen auf bzw. von der Wickelwelle aufzieh- bzw. ablassbar ist, kann dadurch, dass der Rollladenbehang durch eine Mehrzahl von Panzeranbindungsmodulen der vorstehend beschriebenen erfindungsgemäßen oder vorteilhaft weiter gebildeten Art aufgehängt ist, die Anbindung des Rollladenbehangs an die bereits in ihrem dafür vorgesehenen Einbauraum eingebaute Wickelwelle bei abgewickeltem und insbesondere bei stehendem Behang wesentlich erleichtern.

Dies ist besonders vorteilhaft, wenn der Rollladen einen abnehmbaren, den die Wickelwelle aufnehmenden Bauraum bis auf einen Durchtrittschlitz für den Rollladenbehang verschließenden Revisionsdeckel aufweist, der schmaler ist als der Durchmesser des aus der Wickelwelle und dem vollständig darauf aufgewickelten Rollladenbehang bestehenden Ballens, und insbesondere dann, wenn der Durchmesser des Ballens größer ist als die Breite des Revisionsdeckels bzw. der von dem Revisionsdeckel verschlossenen Revisionsöffnung zuzüglich der Breite des Druchtrittschlitzes. Denn durch die erfindungsgemäß vorgesehene Anbindung des Rollladenbehangs mit den vorstehend erläuterten Panzeranbindungsmodulen lässt es sich vermeiden, die Revisionsklappe so breit zu machen, dass der Ballen vollständig hindurch passt. Dadurch kann der Platzbedarf für den Wickelwelleneinbauraum und insbesondere für die zum Zugriff auf diesen Einbauraum nötige Revisionsöffnung gesenkt werden, was den sich immer weiter verschärfenden architektonischen und wärmedämmtechnischen Anforderungen entgegenkommt, insbesondere im Bereich von Rollläden mit Außenrevision, bei denen der für die Breite der Revisionsöffnung und damit der Revisionsklappe zur Verfügung stehende Bauraum äußerst beschränkt ist.

Weist der Rollladen dabei zwei Seitenführungsschienen auf, an denen jeweils eine sich zum Behang hin öffnende Führungsnut ausgebildet ist, die gleichzeitig dazu geeignet sind, mit in den Führungsnuten aufgenommenen, nicht an der Wickelwelle aufgehängtem Rollladenbehang in eine die Gebäudeöffnung umgebende Mauerlaibung eingeführt zu werden, so kann der Behang bei der Montage des Rollladens vor der Gebäudeöffnung mittels der Führungsschienen ergriffen und in die Mauerlaibung eingesetzt werden, wobei es vorteilhaft ist, wenn die Führungsnuten an ihrem unteren Ende geschlossen sind und/oder die Seitenführungsschienen über Querstreben oder Ähnliches miteinander verbunden sind. Auf diese Weise erhält man ein Montagemodul, das im Wesentlichen durch die Führungsschienen gebildet ist, und kann dann nach dem Verbinden des in den Führungsschienen gehaltenen und in die Mauerlaibung eingesetzten Behangs mit der Wickelwelle an den vorstehend beschriebenen Panzeranbindungsmodulen direkt mit der Befestigung der Führungsschienen fortfahren.

Besonders vorteilhaft ist dies jedoch dann, wenn für jede Seitenführungsschiene ein gebäudeseitig vormontierbarer Träger vorgesehen ist und jede Seitenführungsschiene und jeder zugeordnete Träger mit in Behangebenen-Normalrichtung ineinander steckbaren Klipsbefestigungselementen zum frontalen Aufklipsen der Seitenführungsschiene auf den gebäudeseitig vormontierbaren Träger versehen sind.

Bei einem derartigen Rollladen können somit zunächst die Träger am Fensterrahmen oder der Mauerlaibung befestigt werden und nach Einbau der leeren Wickelwelle in den dafür vorgesehenen Einbauraum der in dem durch die Seitenführungsschienen gebildeten Montagemodul aufgenommene Rollladenbehang unter Verklipsung der Seitenführungsschienen mit den Trägern angesetzt werden, so dass nach dem Verbinden des Behangs mit der Wickelwelle der Rollladen bereits fertig montiert ist. Zum Schließen der Führungsnuten an ihren unteren Enden kann dabei beispielsweise ein in die Führungsnut ein-klemmbares und nach Abschluss der Rollladenmontage wieder entnehmbares Klemmelement vorgesehen sein, an dem dann beispielsweise auch ein die beiden Seitenführungsschienen zu einem Montagemodul aussteifendes Querträgerelement befestigt sein könnte, welches sich vorteilhaft nach Abschluss der Rollladenmontage ebenfalls entnehmen lassen können sollte. Das vorstehend beschriebene Montageverfahren und ein aus vorstehend beschriebenen Seitenführungsschienen und dem darin aufgenommenen Rollladenbehang gebildetes Montagemodul könnte in Verbindung mit einem oder mehreren das Montagemodul aussteifenden Querträgerelementen oder die Führungsnuten unterseitig verschließenden Klemmelementen zum Gegenstand einer eigenen Anmeldung gemacht werden, wobei sich die vorstehend beschriebenen und beanspruchten Merkmale dort als vorteilhafte Weiterbildungen finden könnten.

Nachfolgend werden anhand der beiliegenden Zeichnungen vorteilhafte Ausführungsformen der Erfindung näher erläutert.

Es zeigen:
- Figur 1: eine schematisierte, perspektivische Ansicht eines Rollladens gemäß einer Ausführungsform der Erfindung;
- Figur 2 bis 4: zwei an dem in Figur 1 gezeigten Rollladen verbauten Panzeranbindungsmodul vorgesehene Montageglieder eines Montageverschlusses in einer demontierten Stellung, in der die Montageglieder in Behangquerrichtung von einander beabstandet sind (Fig. 2); sowie in einer Montagestellung, in der sich die Montageglieder verschließen lassen (Fig. 3) und in einem geschlossenen Zustand des Montageverschlusses (Fig. 4);
- Figur 5: eine gegenüber dem in den Figuren 1 bis 4 gezeigten Panzeranbindungsmodul geringfügig abgewandelte Ausführungsform eines Panzeranbindungsmoduls gemäß der Erfindung in auf die Montageglieder des Montageverschlusses beschränkter, perspektivischer Darstellung bei geschlossenem Montageverschluss; und
- Figur 6: eine weitere Ausführungsform des Panzeranbindungsmoduls gemäß der Erfindung in auf die beiden Montageglieder des Montageverschlusses beschränkter Draufsicht.

Figur 1 zeigt schematisch einen Rollladen mit einer Wickelwelle 5, an der ein Rollladenbehang über ein Panzeranbindungsmodul befestigt ist. Das Panzeranbindungsmodul hat dazu ein an einer obersten Behanglamelle 6 des Rollladenbehangs am oberseitigen Hakenprofilabschnitt eingehängtes Behangträgerglied 1 und einen mit der Wickelwelle 5 verschraubten Wickelwellenaufsatz 4. Der Wickelwellenaufsatz 4 und das Behangträgerglied 1 sind dabei über zwischengeordnete Verbindungsglieder 2, 3 miteinander verbunden. Das Verbindungsglied 2 und das Behangträgerglied 1 bilden dabei ein wickelwellenseitiges Montageglied und ein behangseitiges Montageglied eines Montageverschlusses 1, 2, welcher in der in

Figur 1 gezeigten Stellung des Rollladens, also bei vollständig von der Wickelwelle 5 abgewickeltem Rollladenbehang, welcher zu seinen beiden Seiten in nicht dargestellten Führungsschienen aufgenommen ist, werkzeugfrei schließ- und lösbar ist. Das wickelwellenseitige Montageglied ist dabei an seiner wickelwellennahen Seite mit einer Reihe von Gelenkaugen versehen und das sich zwischen dem

Wickelwellenaufsatz 4 und dem wickelwellenseitigen Montageglied befindende Zwischen- bzw. Verbindungsglied 3 mit einer dazu fluchtenden Reihe von Gelenkaugen an seiner behangnahen Seite. Über diese Gelenkaugenabschnitte sind die beiden Glieder 2, 3 gelenkig miteinander verbunden. Ferner ist das wickelwellenseitige Zwischenglied 3 auch an dem Wickelwellenaufsatz 4 angelenkt. Der Drehfreiheitsgrad jeder dieser beiden drehgelenkigen Verbindungen führt jeweils um eine zur Wickelwellenachse parallele Drehachse.

Da das Panzeranbindungsmodul neben seiner Funktion als Anbindung des Rollladenbehangs an der Wickelwelle 5 auch noch die Funktion einer Behanghochschiebesicherung gegen Einbrecher übernimmt, ist am Behangträgerglied 1 ein in Behangquerrichtung bzw. Wickelwellenachsrichtung auskragender Vorsprung vorgesehen, der von einer seitlich am wickelwellenseitigen Zwischenglied 3 zu diesen Vorsprung hin abstehenden Blattfeder Untergriffen wird, so dass sichergestellt ist, dass sich das Panzeranbindungsmodul in der in Figur 1 gezeigten Stellung mit vollständig abgelassenem Rollladenbehang in etwa in Behangnormalrichtung oder mit einer starken Richtungskomponente in Behangnormalrichtung von der Wickelwelle abspreizt, so dass sich der Behang bei einem Hochschiebeversuch nicht auf die Wickelwelle aufwickeln lässt.

Die Figuren 2 bis 4 zeigen, wie bei der Montage vorgegangen wird, um den Rollladenbehang an der Wickelwelle 5 zu befestigen. Dazu wird zunächst die Wickelwelle 5 in einen Einbauraum oberhalb einer zu verschattenden Gebäudeöffnung angebracht, und zwar ohne den Rollladenbehang, aber mit daran befestigtem Wickelwellenaufsatz 4, an dem wiederum das Zwischenglied 3 und das als oberseitiges Montageglied dienende Zwischenglied 2 angelenkt sind. Ferner wird der Rollladenbehang entweder bereits in den Führungsschienen aufgenommen oder mit einem entsprechenden Montagemodul stehend in eine seiner im Betrieb abgelassenen Stellung entsprechende Stellung gebracht, und zwar mit auf seine oberste Lamelle 6 aufgesetztem Behangträgerglied 1, welches das unterseitige Montageglied des Montageverschlusses 1, 2 bildet.

Dabei wird das unterseitige Montageglied (das Behangträgerglied 1) zunächst in eine in Behangquerrichtung zum oberseitigen Montageglied versetzte Stellung gebracht, was möglich ist, da das Behangträgerglied 1 in Behangquerrichtung verschieblich auf der obersten Behanglamelle 6 aufgesetzt ist. Dazu weist es einen Einhängkanal 7 auf, in welchen die oberste Behanglamelle 6 mit ihrem oberseitigen Hakenabschnitt eingehängt ist. Der Einhängkanal 7 ist an einen Basisabschnitt 8 das Behangträgerglieds 1 angeformt, welcher wiederum über einen Verbindungsabschnitt 9 mit einem Rastfederabschnitt 10 verbunden ist, so dass sich zwischen der Basisabschnitt 8 und dem Ratfederabschnitt 10 eine Nut 19 ergibt, die bodenseitig von dem Verbindungsabschnitt 9 über zirka die Hälfte ihrer Länge begrenzt wird. Die Bodenseite des Behangträgerglieds 1 ist dabei die Seite, mit der es auf die Wickelwelle 5 aufgewickelt wird.

Das wickelwellenseitige Montageglied hat ähnlich wie das behangseitige Montageglied einen Passfederabschnitt 15, der über einen bodenseitigen Verbindungsabschnitt 14 mit einem Basisabschnitt 13 verbunden ist. Der Basisabschnitt 13 und der Passfederabschnitt 15 begrenzen zwischen sich ebenfalls eine in Behangquerrichtung verlaufende Nut 18 und sind außer über einem bodenseitigen Verbindungsabschnitt 14 auch noch über einen randseitigen Verbindungsabschnitt 20 miteinander verbunden. Der bodenseitige Verbindungsabschnitt 14 erstreckt sich dabei wiederum über zirka die Hälfte der Nutbreite. Der Basisabschnitt 13 des wickelwellenseitigen Montageglieds hat dabei auf seiner der Wickelwelle zugewandten Seite die in der Figur 2 gut zu erkennende Reihe von Gelenkaugen 21 angeformt. An der der Nut 18 zugewandten Seitenwand des Basisabschnitts 13 befindet sich dabei eine Ecknut 17, der ein Rastvorsprung 12 an der zur Wickelwelle 5 hin gewandten Seitenwand 25 des Rastfederabschnitts 10 des Behangträgerglieds 1 zugeordnet ist. An einer dem Behang zugewandten Seitenwand 22 des wickelwellenseitigen Montageglieds springt eine Lasche 16 zum Behang hin vor, der eine dazu passende Aufnahme 11 an einer der Nut 19 zugewandten Seitenwand 23 des Behangträgerglieds 1 zugeordnet ist.

Um nun den Behang an der Wickelwelle anzubringen wird zunächst das Behangträgerglied 1 in der Figur 2 nach rechts in die in der Figur 3 gezeigte Montagestellung verschoben, in der die beiden Montageglieder in einander gesteckt sind, jedoch noch nicht aneinander befestigt sind. Dazu wird das Behangträgerglied 1 auf der obersten Behanglamelle 6 in Behangquerrichtung verschoben. Gleichzeitig wird das wickelwellenseitige Montageglied über die seinen seitlichen Vorsprung untergreifende Blattfeder in einer zum Ineinanderstecken geeigneten Stellung gehalten und/oder muss vom Monteur per Hand in dieser Stellung gehalten werden.

Um den Montageverschluss 1, 2 nun zu schließen werden die beiden Montageglieder aus der in Figur 3 gezeigten Stellung in die in Figur 4 gezeigte Stellung gebracht, also mit ihren beiden Rast- bzw. Passfederabschnitten 10, 15 zueinander hin um wickelwellenparallele Achsen verschwenkt. Dabei rasten bzw. passen sich die beiden Passfeder- bzw. Rastfederabschnitte 10, 15 in die jeweils zugeordnete Nut 18, 19 am anderen Montageglied ein, wobei der Vorsprung 12 im Hintergriff an der Ecknut 17 gelangt und die Lasche 16 in die dafür vorgesehene Aufnahme 11, so dass der Montageverschluss 1, 2 in seiner verschlossenen Stellung mehrachsig fixiert ist.

Die in der Figur 5 gezeigte Variante des Montageverschluss entspricht weitgehend dem in den vorhergehenden Figuren gezeigten Montageverschluss 1, 2, wobei hier jedoch an einer zur Wickelwelle hin verlaufenden Schmalseite des Basisabschnitts des Behangträgerglieds eine über die Nutflanke am Basisabschnitt des Behangträgerglieds überstehende Stützrippe 227 vorgesehen ist, die in eine entsprechende Ausnehmung an der Schmalseite des Passfederabschnitts des wickelwellenseitigen Montageglieds eingreift, welche mit 228 bezeichnet ist. Auf diese Weise wird eine zusätzliche Abstützung gegen ein seitliches Verschieben bewirkt.

Schließlich zeigt die Figur 6 eine weitere Ausführungsform eines durch zwei Montageglieder gebildeten Montageverschlusses 101, 102, bei dem das unterseitige Montageglied wiederum als Behangträgerglied 101 mit Einhängkanal zum Einhängen der obersten Behanglamelle ausgebildet ist. Anders als in den zuvor gezeigten Ausführungsformen sind hier jedoch keine querverlaufenden Nuten und darin einzurastende Passfedern vorgesehen, sondern in der Draufsicht L-förmige Basisabschnitte der Montageglieder, die sich wie in den vorhergehenden Ausführungsformen zu einer in Draufsicht viereckigen und in Seitenansicht in etwa tragfügelartig geschwungenen Form ergänzen. Die Basisabschnitte weisen dabei Rastausnehmungen auf, in die Rastzapfen gegentauchen, die über einen unterseitigen Bodenabschnitt mit dem Basisabschnitt des anderen Montageglieds verbunden sind.

Abwandlungen und Modifikationen der gezeigten Ausführungsformen sind möglich, ohne den durch die beigefügten Ansprüche definierten Rahmen der Erfindung zu verlassen.

## Patentansprüche

1. Panzeranbindungsmodul für einen Rollladen, zur Befestigung eines Rollladenbehangs an einer in einem Einbauraum oberhalb einer zu verschattenden Gebäudeöffnung anbringbaren Wickelwelle (5), mit einem an einer Oberseite des Rollladenbehangs anbringbaren Behangträgerglied (1; 101), einem an der Wickelwelle (5) befestigbaren Wickelwellenaufsatz (4), und
einer den Wickelwellenaufsatz (4) mit dem Behangträgerglied (1; 101) verbindende Anzahl Verbindungsglieder (2, 3; 102), wobei
in einem vormontierten Zustand des Rollladens der Rollladenbehang abgewickelt und die Wickelwelle angebracht ist, der Wickelwellenaufsatz (4) an der Wickelwelle befestigt und das Behangträgerglied (1; 101) an der Oberseite des Rollladenbehangs angebracht ist, und wobei
zwei benachbarte Verbindungsglieder oder das Behangträgerglied (1; 101) und das benachbarte Verbindungsglied (2; 102) ein wickelwellenseitiges und ein behangseitiges Montageglied eines Montageverschlusses (1, 2; 101, 102) bilden, der in seinem nichtverschlossenen Zustand bei vormontiertem Rollladen schließbar ist, und wobei
der Anschluss des Wickelwellenaufsatzes (4) und/oder des Behangträgergliedes (1; 101) an das jeweils benachbarte Verbindungsglied (2, 3; 102) und/oder der Anschluss zweier aufeinanderfolgender Verbindungsglieder (2, 3) aneinander drehgelenkig um eine im am Rollladen montierten Zustand des Panzeranbindungsmoduls zu einer Wickelwellenachse parallele Drehachse ausgebildet ist, so dass die Verbindung des Wickelwellenaufsatzes (4) mit dem Behangträgerglied (1; 101) bei geschlossenem Montageverschluss (1, 2; 101, 102) lediglich einen Drehfreiheitsgrad um eine oder mehrere Drehachsen aufweist, und wobei
der Montageverschluss (1, 2; 101, 102) in seinem geschlossenen Zustand bei vormontiertem Rollladen lösbar ist, und wobei
das Behangträgerglied (1; 101) einen zum in Behangquerrichtung verschieblichen Anbringen an einem oberseitigen Hakenkanal einer obersten Behanglamelle (6) ausgeformten Einhängkanal (7) aufweist und die Montageglieder so geformt sind, dass sie in dem vormontierten Zustand des Rollladens ein Verschieben des unteren Montageglieds gegenüber dem oberen Montageglied zwischen einer Montagestellung, in der sich die Montageglieder verschließen lassen, und einer Demontagestellung, in der die Montageglieder in Behangquerrichtung voneinander beabstandet sind, zulassen,
**dadurch gekennzeichnet, dass**
die beiden Montageglieder bei in Montagestellung befindlichem Behangträgerglied (1; 101) überlappende Formschlussabschnitte (10, 15, 18, 19; 126) mit entsprechenden Rastverbindungselementen aufweisen, um die Formschlussabschnitte (10, 15, 18, 19; 126) beim Schließen des Montageverschlusses (1, 2; 101, 102) zu einer bei geschlossenem Montageverschluss (1, 2; 101, 102) durch die beiden Montageglieder komplementär gebildeten Form zusammenzuklipsen, die in Seitenansicht in Behangquerrichtung flach, tragflügelartig geschwungen oder eben, und in Draufsicht in etwa viereckig ist.

2. Panzeranbindungsmodul nach Anspruch 1, **dadurch gekennzeichnet, dass** der Montageverschluss (1, 2; 101, 102) werkzeugfrei schließ- und/oder lösbar ist.

3. Panzeranbindungsmodul nach Anspruch 1 oder 2, **dadurch gekennzeichnet, dass** das wickelwellenseitige Montageglied und das behangseitige Montageglied jeweils Formschlussabschnitte (10, 15, 18, 19; 126) aufweisen, die so ausgebildet sind, dass sie bei geöffnetem Montageverschluss (1, 2; 101, 102) durch Verdrehen zumindest eines der Montageglieder um zumindest eine der Drehachsen in Eingriff miteinander bringbar sind.

4. Panzeranbindungsmodul nach Anspruch 1 oder 2, **dadurch gekennzeichnet, dass** das wickelwellenseitige Montageglied und das behangseitige Montageglied jeweils Formschlussabschnitte aufweisen, die mit einer zueinander komplementären Form so ausgeformt sind, dass sie bei geöffnetem Montageverschluss durch Verdrehen zumindest eines der Montageglieder um zumindest eine der Drehachsen in eine Stellung bringbar sind, in der sie sich zu einer zum Einschieben eines Verschlussglieds geeigneten Aufnahme ergänzen, in welche das Verschlussglied in Behangquerrichtung einschiebbar ist.

5. Panzeranbindungsmodul nach Anspruch 4, **dadurch gekennzeichnet, dass** die komplementären Formschlussabschnitte durch eine an der Unterseite des oberen Montageglieds und an der Oberseite des unteren Montageglieds ausgeformte, in Behangquerrichtung verlaufende Reihe im geschlossenen Zustand des Montageverschlusses miteinander fluchtender Gelenkaugen gebildet sind, in die ein Scharnierbolzen eingeschoben ist, welcher an einem bevorzugt per Hand ergreifbaren Griffabschnitt in Behangquerrichtung aus den fluchtenden Gelenkaugen herausziehbar ist, oder **dadurch gekennzeichnet, dass**
die komplementären Formschlussabschnitte durch an den beiden Montagegliedern vorgesehene Nutabschnitte ausgebildet sind, die im geschlossenen Zustand des Montageverschlusses aneinander anschließen und insgesamt eine sich über beide Montageglieder erstreckende Nut umgrenzen, in die eine Pass- oder Rastfeder eingeschoben ist, welche an einem bevorzugt per Hand ergreifbaren Griffabschnitt bevorzugt in Behangquerrichtung aus der Nut herausziehbar ist.

6. Panzeranbindungsmodul nach Anspruch 3, **dadurch gekennzeichnet, dass** die Formschlussabschnitte (10, 15, 18, 19; 126) der beiden Montageglieder bei geschlossenem Montageverschluss (1, 2; 101, 102) in Eingriff miteinander stehen und zum Lösen des Montageverschlusses (1, 2; 101, 102) durch Verdrehen zumindest eines der Montageglieder gegenüber dem anderen Montageglied außer Eingriff miteinander bringbar sind und durch Verdrehen zumindest eines der Montageglieder gegenüber dem anderen Montageglied in entgegengesetzte Richtung bei geöffnetem Montageverschluss (1, 2; 101, 102) in Eingriff miteinander bringbar sind.

7. Panzeranbindungsmodul nach einem der vorhergehenden Ansprüche, **dadurch gekennzeichnet, dass** an die bei geschlossenem Montageverschluss (1, 2; 101, 102) durch die beiden Montageglieder komplementär gebildete Form oberseitig und unterseitig eine Reihe Gelenkaugen angeformt ist oder nur oberseitig eine Reihe Gelenkaugen (21) und unterseitig der zum Einhängen an dem oberseitigen Hakenkanal der obersten Behanglamelle vorgesehener Einhängkanal (7) des Behangträgerglieds (1).

8. Panzeranbindungsmodul nach Anspruch 6 oder 7, **dadurch gekennzeichnet, dass** an zumindest einem der beiden Montageglieder eine Anzahl zum anderen Montageglied hin vorspringender Rastzapfen (126) vorgesehen ist und an dem andere Montageglied eine der Anzahl Rastzapfen (126) zugeordnete Anzahl Rastaufnahmen, in die die Rastzapfen bei geschlossenem Montageverschluss (101, 102) gegentauchen.

9. Panzeranbindungsmodul nach Anspruch 6, 7, oder 8 **dadurch gekennzeichnet, dass** zumindest an einem der beiden Montageglieder eine sich bevorzugt in Behangquerrichtung erstreckende Nut (18, 19) ausgeformt ist, und an dem anderen Montageglied ein sich bevorzugt in Behangquerrichtung erstreckender, bei geschlossenem Montageverschluss (1, 2) in der Nut (18, 19) verrasteter oder eingepasster, zum Lösen des Montageverschlusses (1, 2) um die Drehachse ausschwenkbarer Rast- oder Passfederabschnitt (10, 15).

10. Panzeranbindungsmodul nach Anspruch 9, **dadurch gekennzeichnet, dass** an beiden Montageglieder jeweils eine sich im montierten Zustand des Rollladens in Behangquerrichtung erstreckende Nut (18, 19) ausgebildet ist, jeweils ein sich in Behangquerrichtung erstreckender, in die Nut (19, 18) am anderen Montageglied einrastbarer oder passender Rast- oder Passfederabschnitt (10, 15), und jeweils ein sich in Behangquerrichtung erstreckender Basisabschnitt (8, 13), wobei
der Rast- oder Passfederabschnitt (10, 15) und der Basisabschnitt (8, 13) jedes der beiden Montageglieder die für den Passfederabschnitt (15, 10) am anderen Montageglied vorgesehene Nut (18, 19) an ihren in Behangquerrichtung verlaufenden Flanken begrenzen, und wobei
der Rast- oder Passfederabschnitt (10, 15) und der Basisabschnitt (8, 13) jedes der beiden Montageglieder jeweils über einen die jeweilige Nut (18, 19) an einer in Behangquerrichtung liegenden Randseite des Montageglieds übergreifenden Seitenrandabschnitt verbunden sind und/oder
über einen die jeweilige Nut (18, 19) an einer in einem auf die Wickelwelle aufgewickelten Zustand des Montageglieds der Wickelwelle zugewandten Bodenseite des Montageglieds übergreifenden Bodenabschnitt (9, 14).

11. Panzeranbindungsmodul nach Anspruch 9 oder 10, **dadurch gekennzeichnet, dass** an zumindest einer in oder entgegen einer Aufwickelrichtung, in der der Rollladenbehang auf die Wickelwelle aufgewickelt wird, weisenden Seitenfläche (22) des Rast- oder Passfederabschnitts (15) zumindest eines der beiden Montageglieder eine in oder entgegen der Behangaufzugsrichtung vorstehende Lasche (16) ausgebildet ist, und an der der Lasche (16) zugewandten, entgegen oder in die Behangaufzugsrichtung weisenden Seitenfläche (23) des Basisabschnitts (8) oder des Passfederabschnitts des anderen Montageglieds eine die Lasche (13) bei geschlossenem Montageverschluss (1, 2) aufnehmende Ausnehmung (11), in der die Lasche (13) in Behangquerrichtung gehalten ist, und/oder an zumindest einer in oder entgegen der Aufwickelrichtung verlaufenden Außenseite (227) zumindest eines der beiden Montageglieder eine an dem Rast- oder Passfederabschnitt des anderen Montageglieds anliegende Stützrippe (228) über eine Seitenwand der Nut vorsteht.

12. Panzeranbindungsmodul nach einem der Ansprüche 9 bis 11, **dadurch gekennzeichnet, dass** an zumindest einer der Nut (18) zugewandten und an einer Nutflanke vorgesehenen Seitenfläche (24) des Basisabschnitts (15) zumindest eines der beiden Montageglieder eine sich zum Rast- oder Passfederabschnitt (10) des anderen Montageglieds hin öffnende Rastausnahme (17) eingeformt ist und an einer der Rastausnahme (17) zugewandten Seitenfläche (25) des Rast- oder Passfederabschnitts (10) des anderen Montageglieds ein zur Rastausnahme (17) hin vorstehender Rastvorsprung (12).

13. Panzeranbindungsmodul nach einem der Ansprüche 10 bis 12, **dadurch gekennzeichnet, dass** an beiden Montagegliedern der die jeweilige Nut (18, 19) übergreifende Bodenabschnitt (9, 14) vorgesehen ist, wobei sich die beiden Bodenabschnitt (9, 14) jeweils nur über einen Teil der Länge der Nut (19, 18) des zugehörigen Montageglieds erstrecken und den Rast- oder Passfederabschnitt (15, 10) des anderen Montageglieds in montiertem Zustand gegen eine Verdrehung entgegen der Drehrichtung beim Entriegeln abstützen, und ferner an einem oder beiden Passfederabschnitten (10, 15) eine dem Bodenabschnitt (14, 9) des anderen Montageglieds zugewandte, den Bodenabschnitt (14, 9) bei verschlossenem Montageverschluss aufnehmende, sich in die Aufwickelrichtung erstreckende Nut (29, 30) eingeformt ist.

14. Rollladen mit einem an einer Wickelwelle aufgehängten Rollladenbehang, der durch Auf- und Abrollen auf bzw. von der Wickelwelle aufzieh- bzw. ablassbar ist, insbesondere Rollladen mit einem abnehmbaren, den die Wickelwelle aufnehmenden Bauraum bis auf einen Durchtrittsschlitz für den Rollladenbehang verschließenden Revisionsdeckel, der schmaler ist als der Durchmesser des aus der Wickelwelle und dem vollständig aufgewickelten Rollladenbehang bestehenden Ballens, bevorzugt schmaler als der Durchmesser des aus der Wickelwelle und dem vollständig aufgewickelten Rollladenbehang bestehenden Ballens abzüglich der Breite des Durchtrittsschlitzes, insbesondere als Rechtsroller mit Außenrevision ausgebildeter Rollladen, bei dem der Rollladenbehang von einer abzudeckenden Gebäudeöffnung weg abgewickelt wird und ein abnehmbarer, den die Wickelwelle aufnehmenden Bauraum bis auf einen Durchtrittsschlitz für den Rollladenbehang verschließender Revisionsdeckel zwischen der Fensterebene und einer Behangebene angeordnet ist, **dadurch gekennzeichnet, dass** der Rollladenbehang durch eine Mehrzahl von Panzeranbindungsmodulen nach einem der vorhergehenden Ansprüche an der Wickelwelle aufgehängt ist.

15. Rollladen nach Anspruch 14, **dadurch gekennzeichnet, dass** der Rollladen zwei Seitenführungsschienen aufweist, an denen jeweils eine sich zum Behang hin öffnende Führungsnut ausgebildet ist, welche dazu geeignet sind, mit in den Führungsnuten aufgenommenem, nicht an der Wickelwelle aufgehängtem Rollladenbehang in eine die Gebäudeöffnung umgebende Mauerlaibung eingeführt zu werden, wobei jede Führungsnut an ihrem unteren Ende bevorzugt geschlossen ist, wobei vorteilhaft ein gebäudeseitig vormontierbarer Träger für jede Seitenführungsschiene vorgesehen ist, und die Seitenführungsschiene und der Träger mit in Behangebenennormalrichtung ineinander steckbaren Klipsbefestigungselementen zum frontalen Aufklipsen der Seitenführungsschiene auf den gebäudeseitig vormontierten Träger versehen sind.

## Claims

1. Curtain connection module for a roller shutter, for fastening a roller shutter curtain to a winding shaft (5) which can be mounted in an installation space above an opening in the building to be shaded, having a curtain support member (1; 101) which can be mounted on an upper side of the roller shutter curtain, a winding shaft attachment (4) which can be fastened to the winding shaft (5), and a number of connecting members (2, 3; 102) which connects the winding shaft attachment (4) to the curtain support member (1; 101), wherein, in a pre-assembled state of the roller shutter, the roller shutter curtain is unwound and the winding shaft is mounted, the winding shaft attachment (4) is fastened to the winding shaft and the curtain support member (1; 101) is mounted on the upper side of the roller shutter curtain, and wherein two adjacent connecting members or the curtain support member (1; 101) and the adjoining connecting member (2; 102) form a mounting member of a mounting closure (1, 2; 101, 102) on the winding shaft side and on the curtain side, which can be closed in its non-closed state when the roller shutter is pre-assembled, and wherein the connection of the winding shaft attachment (4) and/or the curtain support member (1; 101) to the respectively adjacent connecting member (2, 3; 102) and/or the connection of two successive connecting members (2, 3) to one another is designed to be pivotally articulated about an axis of rotation parallel to a winding shaft axis in the state when the curtain connection module is mounted on the roller shutter, so that the connection of the winding shaft attachment (4) to the curtain support member (1; 101) has only a degree of rotational freedom about one or more axes of rotation when the mounting closure (1, 2; 101, 102) is closed, and wherein the mounting closure (1, 2; 101, 102) can be released in its closed state when the roller shutter is pre-assembled, and wherein the curtain support member (1; 101) has a suspension channel (7) formed for attachment to an upper-side hook channel of an uppermost curtain slat (6) so as to be displaceable in the transverse direction of the curtain, and the mounting members are shaped so as to allow displacement of the lower mounting member relative to the upper mounting member between a mounting position in the pre-assembled state of the roller shutter, in which the mounting members can be closed, and a dismantling position in which the mounting members are spaced apart from one another in the transverse direction of the curtain, **characterized in that** the two mounting members, when the curtain support member (1; 101) is in the assembly position, comprise overlapping positive-locking sections (10, 15, 18, 19; 126) with corresponding latching connection elements in order to clip the positive-locking sections (10, 15, 18, 19; 126) together when closing the mounting closure (1, 2; 101, 102) to form a shape which is formed complementarily by the two mounting members when the mounting closure (1, 2; 101, 102) is closed and which in side view is flat, curved in the manner of an airfoil or plane in the transverse direction of the curtain, and is approximately square in plan view.

2. Curtain connection module according to claim 1, **characterized in that** the mounting closure (1, 2; 101, 102) can be closed and/or released without the use of tools.

3. Curtain connection module according to claim 1 or 2, **characterized in that** the winding-shaft-side mounting member and the curtain-side mounting member each have positive-locking sections (10, 15, 18, 19; 126) which are formed such that they can be brought into engagement with each other with opened mounting closure (1, 2; 101, 102) by rotating at least one of the mounting members about at least one of the axes of rotation.

4. Curtain connection module according to claim 1 or 2, **characterized in that** the winding-shaft-side mounting member and the curtain-side mounting member each have positive-locking sections which are shaped with a complementary shape to one another in such a way that, when the mounting closure is open, by rotation about at least one of the axes of rotation at least one of the mounting members can be brought into a position in which they complement one another to form a receptacle suitable for the insertion of a closure member, into which receptacle the closure member can be inserted in the transverse direction of the curtain.

5. Curtain connection module according to claim 4, **characterized in that** the complementary positive-locking sections are formed by a row of hinge eyes which are formed on the underside of the upper mounting member and on the upper side of the lower mounting member, extend in the transverse direction of the curtain and are aligned with one another in the closed state of the mounting closure, into which hinge eyes a hinge pin is inserted which can be pulled out of the aligned hinge eyes in the transverse direction of the curtain on a handle section which can preferably be gripped by hand, or **characterized in that** the complementary positive-locking sections are formed by groove sections provided on the two mounting members, which adjoin one another in the closed state of the mounting closure and in total define a groove extending over both mounting members, into which a feather key or latching tongue is inserted, which can be pulled out of the groove, preferably in the transverse direction of the curtain, on a handle section which can preferably be gripped by hand.

6. Curtain connection module according to claim 3, **characterized in that** the positive-locking sections (10, 15, 18, 19; 126) of the two mounting members are in engagement with one another when the mounting closure (1, 2; 101, 102) is closed and can be brought out of engagement with each other for releasing the mounting closure (1, 2; 101, 102) by rotating at least one of the mounting members with respect to the other mounting member, and can be brought into engagement with each other by rotating at least one of the mounting members with respect to the other mounting member in the opposite direction when the mounting closure (1, 2; 101, 102) is open.

7. Curtain connection module according to one of the preceding claims, **characterized in that** a row of hinge eyes is integrally formed on the upper side and underside of the complementarily formed shape by the two mounting members when the mounting closure (1, 2; 101, 102) is closed, or a row of hinge eyes (21) is integrally formed only on the upper side and the suspension channel (7) of the curtain support member (1) provided for suspension on the upper-side hook channel of the uppermost curtain slat is formed on the underside.

8. Curtain connection module according to claim 6 or 7, **characterized in that** a number of latching pins (126) projecting towards the other mounting member is provided on at least one of the two mounting members, and a number of latching receptacles associated with the number of latching pins (126) is provided on the other mounting member, into which receptacles the latching pins counter-plunge when the mounting closure (101, 102) is closed.

9. Curtain connection module according to claim 6, 7 or 8, **characterized in that** a groove (18, 19) extending preferably in the transverse direction of the curtain is formed on at least one of the two mounting members, and on the other mounting member a latching or feather key section (10, 15) extending preferably in the transverse direction of the curtain, latched or fitted in the groove (18, 19) when the mounting closure (1, 2) is closed and pivotable about the axis of rotation to release the mounting closure (1, 2).

10. Curtain connection module according to claim 9, **characterized in that** a groove (18, 19) extending in the transverse direction of the curtain in the mounted state of the roller shutter is formed on each of the two mounting members, in each case a latching or feather key section (10, 15) which extends in the transverse direction of the curtain and can be inserted or fitted into the groove (19, 18) on the other mounting member, and in each case a base section (8, 13) extending in the transverse direction of the curtain, wherein the latching or feather key section (10, 15) and the base section (8, 13) of each of the two mounting members delimit the groove (18, 19) provided on the other mounting member for the feather key section (15, 10) at its flanks extending in the transverse direction of the curtain, and wherein the latching or feather key section (10, 15) and the base section (8, 13) of each of the two mounting members are each connected via a side edge section overlapping the respective groove (18, 19) at an edge side of the mounting member lying in the transverse direction of the curtain and/or via a based section (9, 14) overlapping the respective groove (18, 19) at a bottom side of the mounting member facing the winding shaft in a state in which the mounting member is wound onto the winding shaft.

11. Curtain connection module according to claim 9 or 10, **characterized in that** a lug (16) projecting in or against the curtain winding direction is formed on at least one side surface (22) of the latching or feather key section (15) of at least one of the two mounting members, which side surface (22) faces in or against a winding direction in which the roller shutter curtain is wound onto the winding shaft, and on the side surface (23) of the base section (8) or of the feather key section of the other mounting member which faces the lug (16) and faces against or in the curtain winding direction, a recess (11) which receives the lug (13) when the mounting closure (1, 2) is closed and in which the lug (13) is held in the transverse direction of the curtain, and/or on at least one outer side (227) of at least one of the two mounting members, which extends in or opposite to the winding direction, a supporting rib (228), which rests against the latching or feather key section of the other mounting member, projects beyond a side wall of the groove.

12. Curtain connection module according to one of claims 9 to 11, **characterized in that in that** a latching recess (17) which opens towards the latching or feather key section (10) of the other mounting member is molded-in on at least one side surface (24) of the base section (15) of at least one of the two mounting members, which side surface faces the groove (18) and is provided on a groove flank, and a latching projection (12) which projects towards the latching recess (17) is molded-in on a side surface (25) of the latching or feather key section (10) of the other mounting member, which side surface faces the latching recess (17).

13. Curtain connection module according to one of claims 10 to 12, **characterized in that** the base section (9, 14) overlapping the respective groove (18, 19) is provided on both mounting members, wherein the two base sections (9, 14) each extend only over part of the length of the groove (19, 18) of the associated mounting member and support the latching or feather key section (15, 10) of the other mounting member in the mounted state against rotation contrary to the direction of rotation during unlocking, and furthermore a groove (29, 30) molded-in on one or both feather key sections (10, 15), which faces the base section (14, 9) of the other mounting member, receives the base section (14, 9) when the mounting closure is closed and extends in the winding direction.

14. Roller shutter having a roller shutter curtain suspended on a winding shaft, which can be raised or lowered by rolling up and down on or off the winding shaft, in particular a roller shutter with a removable inspection cover which closes the installation space accommodating the winding shaft except for a passage slot for the roller shutter curtain, which inspection cover is narrower than the diameter of the bale consisting of the winding shaft and the completely wound up roller shutter curtain, preferably narrower than the diameter of the bale consisting of the winding shaft and the completely wound up roller shutter curtain less the width of the passage slot, in particular a roller shutter constructed as a right-hand roller with external inspection, in which the roller shutter curtain is unwound away from an opening in the building which is to be covered and a removable inspection cover, which closes the installation space accommodating the winding shaft except for a passage slot for the roller shutter curtain, is arranged between the window plane and a curtain plane, **characterized in that** the roller shutter curtain is suspended on the winding shaft by a plurality of curtain connection modules according to one of the preceding claims.

15. Roller shutter according to claim 14, **characterized in that** the roller shutter has two lateral guide rails, on each of which a guide groove opening towards the curtain is formed, which are suitable for being inserted into a wall reveal surrounding the building opening with the roller shutter curtain received in the guide grooves and not suspended on the winding shaft, wherein each guide groove is preferably closed at its lower end, wherein advantageously a support which can be preassembled on the building side is provided for each lateral guide rail, and the lateral guide rail and the support are provided with clip fastening elements which can be inserted one into the other in the normal direction of the curtain surface for frontally clipping the lateral guide rail onto the support which is preassembled on the building side.

## Revendications

1. Module de rattachement au tablier pour un volet roulant, pour la fixation d'un tablier de volet roulant à un arbre d'enroulement (5) pouvant être monté au-dessus d'une ouverture de bâtiment à occulter, avec
un élément de support du tablier (1 ; 101) pouvant être monté sur une face supérieure du tablier de volet roulant ;
une pièce d'appui sur l'arbre d'enroulement (4) pouvant être montée sur l'arbre d'enroulement (5) et
un certain nombre d'éléments de liaison (2, 3 ; 102) reliant la pièce d'appui sur l'arbre d'enroulement (4) à l'élément de support du tablier (1 ; 101),
le tablier de volet roulant étant déroulé et l'arbre d'enroulement mis en place dans un état préassemblé du volet roulant, la pièce d'appui sur l'arbre d'enroulement (4) étant fixée sur l'arbre d'enroulement et l'élément de support du tablier (1 ; 101) étant mis en place sur la face supérieure du tablier de volet roulant, et
deux éléments de liaison voisins ou l'élément de support du tablier (1 ; 101) et l'élément de liaison (2 ; 102) voisin formant un élément de montage du côté de l'arbre d'enroulement et un élément de montage du côté du tablier d'un verrou de montage (1, 2 ; 101, 102) qui peut être fermé dans son état non verrouillé quand le volet roulant est préassemblé,
dans lequel le raccordement de la pièce d'appui sur l'arbre d'enroulement (4) et/ou de l'élément de support du tablier (1 ; 101) à l'élément de liaison (2, 3 ; 102) voisin et/ou le raccordement de deux éléments de liaison (2, 3) successifs l'un à l'autre prend la forme d'une articulation pivotante autour d'un axe de rotation parallèle à un axe de l'arbre d'enroulement dans un état monté sur le volet roulant du module de rattachement au tablier, de sorte que la liaison de la pièce d'appui sur l'arbre d'enroulement (4) à l'élément de support du tablier (1 ; 101) quand le verrou de montage (1, 2 ; 101, 102) est fermé présente seulement un degré de liberté en rotation autour d'un ou plusieurs axes de rotation, et dans lequel
le verrou de montage (1, 2 ; 101, 102) peut être déverrouillé dans son état fermé quand le volet roulant est préassemblé, et dans lequel
l'élément de support du tablier (1 ; 101) présente une gorge de suspension (7) formée pour la mise en place par translation dans le sens transversal du tablier sur une gorge dans la face supérieure d'une lamelle de tablier supérieure (6) et les éléments de montage sont conformés de telle manière que dans l'état préassemblé du volet roulant, ils autorisent une translation de l'élément de montage inférieur par rapport à l'élément de montage supérieur entre une position de montage dans laquelle les éléments de montage peuvent être fermés et une position de démontage dans laquelle les éléments de montage sont espacés les uns des autres dans le sens transversal du tablier,
**caractérisé en ce que**
les deux éléments de montage présentent des segments d'engagement positif (10, 15, 18,
19 ; 126) qui se chevauchent quand l'élément de support du tablier (1 ; 101) se trouve dans la position de montage, avec des éléments d'assemblage enclenché correspondants pour clipser ensemble les segments d'engagement positif (10, 15, 18, 19 ; 126) lors de la fermeture du verrou de montage (1, 2 ; 101, 102) pour obtenir une forme complémentaire formée par les deux éléments de montage quand le verrou de montage (1, 2 ; 101, 102) est fermé, qui est plate en vue de côté dans le sens transversal du tablier, incurvée en forme d'aile portante ou plane, et approximativement quadrangulaire en vue de dessus.

2. Module de rattachement au tablier selon la revendication 1, **caractérisé en ce que** le verrou de montage (1, 2 ; 101, 102) peut être fermé et/ou défait sans outil.

3. Module de rattachement au tablier selon la revendication 1 ou 2, **caractérisé en ce que** l'élément de montage du côté de l'arbre d'enroulement et l'élément de montage du côté du tablier présentent chacun des segments d'engagement positif (10, 15, 18, 19 ; 126) qui sont conformés de telle manière que lorsque le verrou de montage (1, 2 ; 101, 102) est ouvert, ils peuvent être mis en prise les uns avec les autres par la rotation d'au moins un des éléments de montage autour d'au moins un des axes de rotation.

4. Module de rattachement au tablier selon la revendication 1 ou 2, **caractérisé en ce que** l'élément de montage du côté de l'arbre d'enroulement et l'élément de montage du côté du tablier présentent chacun des segments d'engagement positif qui sont dotés d'une forme complémentaire les uns des autres, de telle sorte que lorsque le verrou de montage est ouvert, ils puissent être amenés par la rotation d'au moins un des éléments de montage autour d'au moins un des axes de rotation dans une position dans laquelle ils se complètent pour former un logement convenant pour l'insertion d'un élément de fermeture, dans lequel l'élément de fermeture peut être inséré dans le sens transversal du tablier.

5. Module de rattachement au tablier selon la revendication 4, **caractérisé en ce que** les segments d'engagement positif complémentaires sont formés par des œillets d'articulation formés sur la face inférieure de l'élément de montage supérieur et la face supérieure de l'élément de montage inférieur et alignés les uns avec les autres en rangée dans le sens transversal du tablier dans l'état fermé du verrou de montage, dans lesquels est inséré un boulon de charnière qui peut être retiré des œillets d'articulation alignés dans le sens transversal du tablier à l'aide d'une partie de prise pouvant de préférence être saisie à la main, ou
**caractérisé en ce que** les segments d'engagement positif complémentaires sont formés de segments de rainure prévus dans les deux éléments de montage, qui se raccordent les uns aux autres dans l'état fermé du verrou de montage et délimitent ensemble une rainure qui s'étend sur les deux éléments de montage dans laquelle est inséré un ressort d'ajustage ou à cran d'arrêt qui peut être retiré de la rainure, de préférence dans le sens transversal du tablier, à l'aide d'une partie de prise pouvant de préférence être saisie à la main.

6. Module de rattachement au tablier selon la revendication 3, **caractérisé en ce que** les segments d'engagement positif (10, 15, 18, 19 ; 126) des deux éléments de montage sont en prise les uns avec les autres quand le verrou de montage (1, 2 ; 101, 102) est fermé et peuvent être séparés les uns des autres pour défaire le verrou de montage (1, 2 ; 101, 102) par la rotation d'au moins un des éléments de montage par rapport à l'autre élément de montage et amenés en prise les uns avec les autres par la rotation d'au moins un des éléments de montage par rapport à l'autre élément de montage dans le sens opposé quand le verrou de montage (1, 2 ; 101, 102) est ouvert.

7. Module de rattachement au tablier selon l'une des revendications précédentes, **caractérisé en ce que** la forme complémentaire des deux éléments de montage forme une rangée d'œillets d'articulation sur la face supérieure et la face inférieure quand le verrou de montage (1, 2 ; 101, 102) est fermé ou seulement une rangée d'œillets d'articulation (21) sur la face supérieure et sur la face inférieure de la gorge de suspension (7) de l'élément de support du tablier (1) prévu sur la gorge d'accrochage sur la face supérieure de la lamelle de suspension supérieure.

8. Module de rattachement au tablier selon la revendication 6 ou 7, **caractérisé en ce que** sont prévus sur au moins un des deux éléments de montage un certain nombre de goujons d'enclenchement (126) qui dépassent vers l'autre élément de montage et sur l'autre élément de montage un nombre de réceptacles d'enclenchement correspondant au nombre de goujons d'enclenchement (126) dans lesquels les goujons d'enclenchement s'insèrent quand le verrou de montage (101, 102) est fermé.

9. Module de rattachement au tablier selon la revendication 6, 7 ou 8, **caractérisé en ce qu'**est formée au moins sur un des deux éléments de montage une rainure (18, 19) qui s'étend de préférence dans le sens transversal du tablier et sur l'autre élément de montage un segment de ressort à cran d'arrêt ou d'ajustage (10, 15) qui s'étend de préférence dans le sens transversal du tablier, qui est enclenché ou calé dans la rainure (18, 19) quand le verrou de montage (1, 2) est fermé et qui peut pivoter autour de l'axe de rotation pour défaire le verrou de montage (1, 2).

10. Module de rattachement au tablier selon la revendication 9, **caractérisé en ce que** sont formés sur chacun des deux éléments de montage une rainure (18, 19) qui s'étend dans le sens transversal du tablier dans l'état monté du volet roulant, un segment de ressort à cran d'arrêt ou d'ajustage (10, 15) qui s'étend dans le sens transversal du tablier et peut s'enclencher ou se caler dans la rainure (19, 18) de l'autre élément de montage et un segment de base (8, 13) qui s'étend dans le sens transversal du tablier,
le segment de ressort à cran d'arrêt ou d'ajustage (10, 15) et le segment de base (8, 13) de chacun des deux éléments de montage délimitant la rainure (18, 19) prévue pour le segment de ressort de calage (15, 10) sur l'autre élément de montage sur leurs flancs orientés dans le sens transversal du tablier et
le segment de ressort à cran d'arrêt ou d'ajustage (10, 15) et le segment de base (8, 13) de chacun des deux éléments de montage étant reliés par un segment de bord latéral franchissant la rainure (18, 19) correspondante sur un côté de bord de l'élément de montage situé dans le sens transversal du tablier et/ou
par un segment de bord (9, 14) franchissant la rainure (18, 19) correspondante sur un côté de fond tourné vers l'arbre d'enroulement dans un état de l'élément de montage enroulé sur l'arbre d'enroulement.

11. Module de rattachement au tablier selon la revendication 9 ou 10, **caractérisé en ce qu'**une patte (16) qui dépasse dans le sens de levage du tablier ou en sens inverse est formée sur au moins une surface latérale (22) du segment de ressort à cran d'arrêt ou d'ajustage (15) d'au moins un des deux éléments de montage orientée dans le sens d'enroulement dans lequel le tablier de volet roulant est enroulé sur l'arbre d'enroulement ou en sens inverse, et un logement (11) qui reçoit la patte (13) quand le verrou de montage (1, 2) est fermé et dans lequel la patte (13) est retenue dans le sens transversal du tablier est formé sur la face latérale (23) du segment de base (8) ou du segment de ressort d'ajustage de l'autre élément de montage tournée vers la patte (16) ou dans le sens de levage du rideau et/ou
une nervure d'appui (228) reposant sur le segment de ressort à cran d'arrêt ou d'ajustage de l'autre élément de montage s'appuie sur une paroi latérale de la rainure sur au moins un côté extérieur (227) orienté dans le sens d'enroulement ou en sens inverse d'au moins un des deux éléments de montage.

12. Module de rattachement au tablier selon l'une des revendications 9 à 11, **caractérisé en ce qu'**un réceptacle d'enclenchement (17) ouvert vers le segment de ressort à cran d'arrêt ou d'ajustage (10) de l'autre élément de montage est formé sur au moins une surface latérale (24) du segment de base (15) d'au moins un des deux éléments de montage tournée vers la rainure et prévue sur un flanc de la rainure et une saillie d'enclenchement (12) qui dépasse en direction du réceptacle d'enclenchement (17) sur une face latérale (25) du segment de ressort à cran d'arrêt ou d'ajustage (10) de l'autre élément de montage.

13. Module de rattachement au tablier selon l'une des revendications 10 à 12, **caractérisé en ce qu'**un segment de fond (9, 14) franchissant la rainure (18, 19) correspondante est prévu sur les deux éléments de montage, les deux segments de fond (9, 14) ne s'étendant chacun que sur une partie de la longueur de la rainure (19, 18) de l'élément de montage correspondant et supportant le segment de ressort à cran d'arrêt ou d'ajustage (15, 10) de l'autre élément de montage dans l'état monté pour empêcher sa torsion en sens inverse du sens de rotation lors du déverrouillage, et qu'est en outre formée sur un segment de ressort de calage (10, 15) ou les deux une rainure (29, 30) tournée vers le segment de fond (14, 9) de l'autre élément de montage, qui s'étend dans le sens d'enroulement et qui reçoit le segment de fond (14, 9) quand le verrou de montage est fermé.

14. Volet roulant avec un tablier de volet roulant suspendu à l'arbre d'enroulement, qui peut être monté et abaissé en l'enroulant sur l'arbre d'enroulement et en le déroulant à partir de celui-ci, en particulier volet roulant avec un capot de visite amovible fermant l'espace de construction qui abrite l'arbre d'enroulement à l'exception d'une fente de passage pour le tablier de volet roulant, qui est plus étroite que le diamètre du cylindre formé par l'arbre d'enroulement et le tablier de volet roulant complètement enroulé, de préférence plus étroite que le diamètre du cylindre formé par l'arbre d'enroulement et le tablier de volet roulant complètement enroulé mois la largeur de la fente de passage, en particulier volet roulant conçu comme un volet à enroulement vers la droite avec trappe de visite extérieure, dans lequel le tablier de volet roulant se déroule en s'éloignant d'une ouverture de bâtiment à couvrir et un capot de visite amovible, fermant l'espace qui abrite l'arbre d'enroulement à l'exception d'une fente de passage pour le tablier de volet roulant, est disposé entre le plan de la fenêtre et un plan du tablier, **caractérisé en ce que** le tablier de volet roulant est suspendu par plusieurs modules de rattachement au tablier selon l'une des revendications précédentes.

15. Volet roulant selon la revendication 14, **caractérisé en ce que** le volet roulant comporte deux rails de guidage latéral sur chacun desquels est formée une rainure de guidage ouverte en direction du tablier, qui peut être insérée avec le tablier de volet roulant logé dans les rainures de guidage et non suspendu à l'arbre d'enroulement dans un intrados de maçonnerie entourant l'ouverture du bâtiment, chaque rainure de guidage étant de préférence fermée à son extrémité inférieure, un support à préassembler du côté du bâtiment étant avantageusement prévu pour chaque rail de guidage latéral et le support étant muni d'éléments de fixation clipsée qui peuvent être emboîtés les uns dans les autres dans le sens perpendiculaire au plan du tablier pour la fixation frontale par clipsage du rail de guidage latéral sur le support préassemblé du côté du bâtiment.
